# EUROPÄISCHE PATENTSCHRIFT

(11) **EP 0 789 807 B1**
(45) Veröffentlichungstag und Bekanntmachung des Hinweises auf die Patenterteilung: **06.05.1998**
(21) Anmeldenummer: 95936484.5
(22) Anmeldetag: 12.10.1995
(51) Int. Cl.: F01N 3/28

(54) **KATALYSATOR-TRÄGERKÖRPER MIT EINER INNENISOLIERUNG**
CATALYST CARRIER ELEMENT WITH INTERNAL INSULATION
SUPPORT POUR CATALYSEUR AVEC ISOLATION INTERNE

(30) Priorität: 21.10.1994 DE 4437718
(43) Veröffentlichungstag der Anmeldung: 20.08.1997
(73) Patentinhaber: Emitec Gesellschaft für Emissionstechnologie mbH, 53797 Lohmar (DE)
(72) Erfinder: Maus, Wolfgang, D-51429 Bergisch Gladbach (DE); Brück, Rolf, D-51429 Bergisch Gladbach (DE)
(74) Vertreter: Kahlhöfer, Hermann, Dipl.-Phys.
(86) Internationale Anmeldenummer: EP9504027
(87) Internationale Veröffentlichungsnummer: WO9612876

(56) Entgegenhaltungen:
- DE-A- 2 312 794
- FR-A- 2 444 793
- US-A- 3 938 959

## Beschreibung

Die Erfindung bezieht sich auf eine Vorrichtung zur katalytischen Umsetzung von Abgasen in einem Abgassystem, insbesondere in einem Abgassystem von Verbrennungskraftmaschinen, mit einem Katalysator-Trägerkörper, der eine Vielzahl von einem Abgas durchströmbarer Kanäle aufweist und auf ein Verfahren zur Herstellung einer solchen Vorrichtung.

Um eine möglichst vollständige Umsetzung der in einer Verbrennungskraftmaschine enthaltenen Kohlenwasserstoffe und des Kohlenmonoxydes zu erreichen, muß der Katalysator eine Mindesttemperatur haben, bei der die katalytische Umsetzung der Komponenten des Abgases stattfinden kann. Im allgemeinen spricht man von einer sogenannten Anspringtemperatur. Der Katalysator wird in der Kaltstartphase durch das heiße Abgas aufgeheizt. Es ist auch bekannt, den Katalysator-Trägerkörper wenigstens teilweise elektrisch zu beheizen. Damit der Schadstoffausstoß während der Kaltstartphase möglichst gering ist und aus mechanischen Gründen, ist daher vorgeschlagen worden, den Katalysator-Trägerkörper mit einer Innenisolierung auszubilden, um den Wärmeverlust an das Gehäuse und die Umgebung zu verringern.

Durch die DE 36 02 134 A1 ist eine Vorrichtung zur katalytischen Umsetzung von Abgasen in einem Abgassystem, insbesondere in einem Abgassystem von Verbrennungskraftmaschinen, bekannt, die einen in einem Gehäuse angeordneten metallischen Katalysator-Trägerkörper aufweist. Der Trägerkörper weist eine Vielzahl von einem Abgas durchströmbarer Kanäle auf. Die Innenisolierung des Katalysator-Trägerkörpers ist gemäß dem Vorschlag der DE 36 02 134 A1 dadurch zu verwirklichen, daß vor dem Katalysator-Trägerkörper ein radial nach innen weisender Bund angeordnet ist, dessen Bundhöhe 3-15% des Katalysator-Durchmessers, mindestens aber 1 mm beträgt. Durch diesen Bund wird im Abgasstrom eine Wirbelzone geschaffen, durch die eine direkte Beaufschlagung eines äußeren ringförmigen Bereichs mit dem heißen Abgas vermieden wird.

Durch das DE G 87 12 267.7 U1 ist eine Vorrichtung zur katalytischen Umsetzung von Abgasen in einem Abgassystem bekannt. Die Vorrichtung umfaßt einen Katalysator-Trägerkörper, der eine Vielzahl von Strömungskanälen für ein Abgas aufweist und der in einem hülsenförmigen Gehäuse eingesetzt ist. Das Gehäuse ist gegenüber dem Katalysator-Trägerkörper thermisch isoliert. Die Isolierung wird dadurch erreicht, daß der Katalysator-Trägerkörper zwischen Stirnringen angeordnet ist, die mindestens die äußere Lage des metallische Matrixkörpers und damit die äußeren Strömungskanäle in dieser Matrix verschließen. Hierdurch entsteht im Außenbereich des Katalysator-Trägerkörpers ein abgeschlossener, nicht von Abgas durchströmter, Luftspalt, der zur Wärmeisolierung dient.

Der vorliegenden Erfindung liegt die Aufgabe zugrunde, die bekannten Vorrichtungen zur katalytischen Umsetzung von Abgasen so weiterzubilden, daß die Herstellung eines Katalysator-Trägerkörpers mit einer Innenisolierung vereinfacht wird. Ferner soll ein Verfahren zur Herstellung einer solchen Vorrichtung zur katalytischen Umsetzung von Abgasen bereitgestellt werden.

Diese Aufgabe wird durch eine Vorrichtung mit den Merkmalen nach Anspruch 1 gelöst. Vorteilhafte Weiterbildungen sind Gegenstand der Unteransprüche.

Im Gegensatz zu den bekannten Vorrichtungen zur katalytischen Umsetzung von Abgasen wird ein im Außenbereich des Katalysator-Trägerkörpers abgeschlossener Luftspalt nicht durch zusätzliche Ringe oder desgleichen bewirkt, sondern dadurch, daß der freie Strömungsquerschnitt der Kanäle teilweise, d. h. in mindestens einem axialen Teilbereich, in Strömungsrichtung des Abgases durch plastische Verformung der Kanalwände verschlossen wird. Hierdurch vereinfacht sich die Herstellung der Vorrichtung, da nunmehr kein Bund oder Stirnring in das Gehäuse eingebracht werden muß. Besteht der Katalysator-Trägerkörper aus mehreren gewickelten Blechlagen, so kann die plastische Verformung bereits beim Wickeln erfolgen. Dies vereinfacht das Herstellungsverfahren gewikkelter Katalysatoren, da der Wickelvorgang und die plastische Verformung gleichzeitig erfolgen können.

Vorzugsweise werden die Kanäle im Bereich des Abgaseintritts verschlossen. Die plastische Verformung der Kanäle erfolgt vorteilhafterweise vor der Aufbringung einer katalytischen wirksamen Schicht auf den Katalysator-Trägerkörper. Die Beschichtund (Washcoat) wird meist mittels einer den Katalysator-Trägerkörper durchfließenden Suspension aufgebracht. Der Katalysator-Trägerkörper kann so angeordnet werden, daß die Suspension in die einseitig verschlossenen Kanäle reinfließt. Der Washcoat füllt dann die Kanäle aus. Er bildet eine thermische Isolierung. Ordnet man den Katalysator-Trägerkörper so an, daß die verschlossenen Kanäle im Eintrittsbereich der Suspension in den Katalysator-Trägerkörper liegen, so können die Kanäle nicht mit der Suspension gefüllt werden. Dies verbessert die Isolation, da die Wärmeleitfähigkeit der Katalysator-Trägerschicht, die den Kanal vollständig ausfüllen würde besser ist als die der in den Kanälen enthaltenen Atmosphäre. Vorteilhafterweise sind die Kanäle im Abgaseintritts- und Abgasaustrittsbereich verschlossen. Sollte die plastische Verformung einzelne Kanäle nicht vollständig verschließen, so wird dies durch die nachträgliche Beschichtung, die kleine Spalte verschließt, ausgeglichen.

Bei einer Vorrichtung, bei der die Kanäle im Katalysator-Trägerkörper lagenweise übereinander ausgebildet sind, ist es von Vorteil, in bis fünf Lagen der Kanäle durch plastische Verformung zu schließen, vorzugsweise zwei. Hierdurch wird ein vorteilhafter Kompromiß zwischen der notwendigen katalytisch aktiven Oberfläche und der Wärmeisolierung erzielt, ohne daß der Katalysator-Trägerkörper in seinen äußeren Abmessungen wesentlich vergrößert werden muß.

Ein erfindungsgemäßes Verfahren zur Herstellung einer Vorrichtung zur katalytischen Umsetzung von Abgasen in einem Abgassystem wird durch die Merkmale des Anspruchs 5 angegeben. Vorteilhafte Weiterbildungen des Verfahrens sind Gegenstand der Unteransprüche 6 bis 17.

Gemäß dem Verfahren wird vorgeschlagen durch plastische Verformung der Kanäle in einem äußeren Ring im Bereich des Katalysator-Trägerkörpers den freien Strömungsquerschnitt der Kanäle teilweise in Strömungsrichtung des Abgases zu verschließen. Die plastische Verformung kann dadurch erfolgen, daß der Katalysator-Trägerkörper in eine Matrize eingestoßen wird. Beim Einstoßen des Katalysator-Trägerkörpers wird der äußere Bereich des Trägerkörpers deformiert, wodurch die Kanäle verschlossen werden. Die Einstoßmatrize kann mit einer konischen oder einer ringförmigen Wandung versehen sein.

Statt den Katalysator-Trägerkörper in eine Matrize einzustoßen, kann die plastische Verformung der Kanalwände auch dadurch erfolgen, daß mittels eines Stempels auf einen äußeren Ringbereich eine Kraft ausgeübt wird, die zu der plastischen Verformung der Kanalwände führt. Der Stempel kann dabei ringförmig oder mit einer schräg von innen nach außen verlaufenden Wand ausgebildet sein. Ist der Stempel mit einer schräg von innen nach außen verlaufenden Wand versehen, so werden die freien Strömungsquerschnitte der Kanäle durch Biegen der Kanalwände geschlossen. Bei einem ringförmigen Stempel werden die Kanalwände gequetscht.

Gemäß einem weiteren vorteilhaften Gedanken wird vorgeschlagen, während der plastischen Verformung den Katalysator-Trägerkörper an seinem der Krafteinleitung entgegengesetzem Ende gegenzuhalten. Dies hat den Vorteil, daß die einzelnen Lagen des Katalysator-Trägerkörpers gegeneinander nicht verschoben werden.

Es sind Katalysator-Trägerkörper bekannt, die aus einer Vielzahl von sich abwechselnden strukturierten und vorzugsweise glatten Blechlagen bestehen. Solche metallischen Katalysator-Trägerkörper werden von einem Mantelrohr umgeben. Es wird daher vorgeschlagen, die plastische Verformung des Mantelrohres und der Kanäle in einem äußeren Ringbereich des Katalysator-Trägerkörpers durchzuführen, derart daß der freie Strömungsquerschnitt der Kanäle teilweise in Strömungsrichtung des Abgases verschlossen wird. Die plastische Verformung des Mantelrohres und der Kanäle kann dadurch erfolgen, daß in dem Mantelrohr wenigstens eine nach innen gerichtete umlaufende Sicke ausgebildet wird. Die Sicke kann auch zur Verbindung des Katalysator-Trägerkörpers mit einem Gehäuse genutzt werden.

Die plastische Verformung erfolgt vorteilhafterweise durch Freiformen. Vorzugsweise wird die plastische Verformung durch Walzen oder Kneten durchgeführt.

Weitere Merkmale und Vorteile des Gegenstandes der Erfindung werden anhand von Ausführungsbeispielen erläutert, ohne daß eine Beschränkung auf diese Ausführungsbeispiele vorgenommen wird. Hierbei zeigt:
- Figur 1: schematisch einen Katalysator-Trägerkörper und eine Matrize,
- Figur 2: zeigt eine zweite Form einer Matrize,
- Figur 3: zeigt schematisch einen Trägerkörper, welcher in eine Matrize nach Figur 2 eingestoßen wurde,
- Figur 4: zeigt einen Katalysator-Trägerkörper und einen Stempel im Schnitt,
- Figur 5: ein zweites Ausführungsbeispiel eines Stempels,
- Figur 6: zeigt einen plastisch deformierten Trägerkörper, entsprechend Figur 4,
- Figur 7: einen plastisch deformierten Trägerkörper durch Deformation mit einem Stempel nach Figur 5 und
- Figur 8: einen Trägerkörper im Teilschnitt.

Der Katalysator-Trägerkörper 1 weist eine Vielzahl von einem Abgas durchströmbarer Kanäle 2 auf. Die Kanäle 2 werden durch abwechselnde Anordnung von strukturierten Blechlagen 12 und glatten Blechlagen 13 gebildet. Jeder Kanal weist einen freien Strömungsquerschnitt 4 auf, der durch die Kanalwände 11 begrenzt wird. Die Kanalwände werden durch die Blechlagen 12, 13 gebildet. Zur plastischen Verformung in einem äußeren ringförmigen Bereich 3 des Katalysator-Trägerkörpers 1 wird dieser, wie aus der Figur 1 ersichtlich, in eine Matrize 7 eingestoßen. Hierzu kann der Katalysator-Trägerkörper 1 z. B. mittels nicht dargestellter Spannbacken gehalten und entsprechend in die Matrize 7 eingestoßen werden. In der Darstellung nach Figur 1 wird der Wabenkörper 1 mittels eines Werkzeuges 14 in die Matrize eingestoßen. In der Matrize 7 ist eine ringförmige Wandung 8 ausgebildet. Die Breite des Rings entspricht der Breite der zu verschließenden Kanäle im Wabenkörper 1. An die Wandung 8 schließt sich ein Mantel 15 an, dessen innere Kontur mit der Außenkontur des Katalysator-Trägerkörpers 1 entspricht.

In der Figur 2 ist ein zweites Ausführungsbeispiel einer Matrize 7 dargestellt. Die Matrize 7 hat eine Wandung 8, die konisch ausgebildet ist.

In der Figur 3 ist ein Wabenkörper 1 dargestellt, die in eine entsprechende Matrize 7 nach Figur 2 eingestoßen wurde. In dem ringförmigen Bereich 3 sind die Kanäle 2 verschlossen. Der Randbereich des Trägerkörpers 1 ist entsprechend schräg ausgebildet.

Statt den Trägerkörper 1 in die Matrize 7 einzustoßen, wird vorgeschlagen, die plastische Verformung der Kanäle 2 mittels eines Stempels 9 bzw. 9' zu verschließen. Der Stempel 9 bzw. 9' ist hin und her bewegbar und weist einen ringförmigen Absatz 16 auf.

Der Stempel 9' unterscheidet sich vom Stempel 9 dadurch, daß dieser eine schräg von innen nach außen verlaufende Wand 21 aufweist.

In den Figuren 6 und 7 sind Trägerkörper 1 dargestellt, wobei in der Figur 6 ein Trägerkörper im Schnitt dargestellt ist, bei dem im äußeren Ringbereich die Kanäle 2 mittels des Stempels 9 verschlossen worden sind. In der Figur 7 ist ein Trägerkörper dargestellt, bei dem ein Stempel 9' nach Figur 5 verwendet wurde.

Die Herstellung der Vorrichtung zur katalytischen Umsetzung von Abgasen in einem Abgassystem, insbesondere in einem Abgassystem für Verbrennungskraftmaschinen, mit einem von einem Mantelrohr 10 umgebenden Katalysator-Trägerkörper 1, der eine Vielzahl von Kanälen 2 aufweist, kann dadurch hergestellt werden, daß die plastische Verformung des Mantelrohres 10 und der Kanäle 2 in einem äußeren Ringbereich 3 erfolgt, so daß der freie Strömungsquerschnitt 4 der Kanäle 2 teilweise in Strömungsrichtung des Abgases verschlossenn wird. Die plastische Verformung kann mittels eines Werkzeuges 17 erfolgen. Das Werkzeug 17 weist eine um eine Achse 19 verdrehbare Scheibe 18 auf, die an ihrem äußeren Randbereich im wesentlichen einen dreieckförmigen Querschnitt aufweist. Die Scheibe 18 wird mit einer Kraft gegen den Katalysator-Trägerkörper 1 und den Mantel 10 gedrückt, so daß eine plastische Verformung des Mantelrohres 10 und der Kanalwandungen erfolgt. Es wird eine umlaufende zum Trägerkörper 1 gerichtete Sicke 20 erzeugt.

Das Werkzeug 17 kann um den Katalysator-Trägerkörper 1 rotieren. Es ist auch möglich, daß Werkzeug 17 stationär anzuordnen und den Katalysator-Trägerkörper 1 um seine Achse rotieren zu lassen.

Die Ausbildung der Sicke 20 kann stufenweise erfolgen, wozu das Werkzeug 17 entsprechend zugestellt wird.

### BEZUGSZEICHENLISTE

- 1: Katalysator-Trägerkörper
- 2: Kanäle
- 3: Ringbereich
- 4: Strömungsquerschnitt
- 5: Eintritt
- 6: Austritt
- 7: Matrize
- 8: Wandung
- 9,9': Stempel
- 10: Mantelrohr
- 11: Kanalwand
- 12,13: Blechlage
- 14: Werkzeug
- 15: Mantel
- 16: Ring
- 17: Werkzeug
- 18: Scheibe
- 19: Achse
- 20: Sicke
- 21: Wand

## Patentansprüche

1. Vorrichtung zur katalytischen Umsetzung von Abgasen in einem Abgassystem, insbesondere in einem Abgassystem von Verbrennungskraftmaschinen, mit einem Katalysator-Trägerkörper (1), der eine Vielzahl von einem Abgas durchströmbarer Kanäle (2) aufweist, dadurch gekennzeichnet, daß in einem äußeren ringförmigen Bereich (3) des Katalysator-Trägerkörpers (1) der freie Strömungsquerschnitt (4) der Kanäle (2) zumindest in einem Teilbereich in Strömungsrichtung des Abgases durch plastische Verformung der Kanalwände (11) verschlossen ist.

2. Vorrichtung nach Anspruch 1, dadurch gekennzeichnet, daß die Kanäle (2) im Bereich des Abgaseintritts (5) verschlossen sind.

3. Vorrichtung nach Anspruch 2, dadurch gekennzeichnet, daß die Kanäle (2) zusätzlich im Bereich des Abgasaustritts (6) verschlossen sind.

4. Vorrichtung nach Anspruch 1, 2 oder 3, wobei die Kanäle (2) lagenweise übereinander ausgebildet sind, dadurch gekennzeichnet, daß in bis zu fünf Lagen, vorzugsweise zwei Lagen der Kanäle (2) plastisch verformt sind.

5. Verfahren zur Herstellung einer Vorrichtung zur katalytischen Umsetzung von Abgasen in einem Abgassystem, insbesondere in einem Abgassystem von Verbrennungskraftmaschinen, mit einem Katalysator-Trägerkörper (1), der eine Vielzahl von einem Abgas durchströmbarer Kanäle (2) aufweist, gekennzeichnet durch plastische Verformung der Kanäle (2) in einem äußeren ringförmigen Bereich (3) des Katalysator-Trägerkörpers (1), so daß der freie Strömungsquerschnitt (4) der Kanäle (2) zumindest in einem Teilbereich in Strömungsrichtung des Abgases verschlossen wird.

6. Verfahren nach Anspruch 5, wobei der Katalysator-Trägerkörper (1) zur Verformung der Kanäle (2) in eine Matrize (7) eingestoßen wird.

7. Verfahren nach Anspruch 6, dadurch gekennzeichnet, daß der Katalysator-Trägerkörper (1) in eine Matrize (7) mit einer konisch ausgebildeten Wandung (8) eingestoßen wird.

8. Verfahren nach Anspruch 6, dadurch gekennzeichnet, daß der Katalysator-Trägerkörper (1) in eine Matrize (7) mit einer ringförmigen Wandung (8) eingestoßen wird.

9. Verfahren nach Anspruch 5, dadurch gekennzeichnet, daß die Verformung der Kanäle (2) durch einen Stempel (9,9') erfolgt.

10. Verfahren nach Anspruch 9, dadurch gekennzeichnet, daß die Verformung durch einen ringförmigen Stempel (9) erfolgt.

11. Verfahren nach Anspruch 10, dadurch gekennzeichnet, daß der ringförmige Stempel (9') eine schräg von innen nach außen verlaufende Wand (21) aufweist.

12. Verfahren nach einem oder mehreren Ansprüchen 5 bis 11, dadurch gekennzeichnet, daß während der plastischen Verformung der Katalysator-Trägerkörper (1) gegengehalten wird.

13. Verfahren zur Herstellung einer Vorrichtung zur katalytischen Umsetzung von Abgasen in einem Abgassystem, insbesondere in einem Abgassystem von Verbrennungskraftmaschinen, mit einem von einem Mantelrohr (10) umgebenen Katalysator-Trägerkörper (1), der eine Vielzahl von einem Abgas durchströmbarer Kanäle (2) aufweist, gekennzeichnet durch plastische Verformung des Mantelrohres (10) und der Kanäle (2) in einem äußeren ringförmigen Bereich (3) des Katalysator-Trägerkörpers (1), derart daß der freie Strömungsquerschnitt (4) der Kanäle (2) zumindest in einem Teilbereich in Strömungsrichtung des Abgases verschlossen wird.

14. Verfahren nach Anspruch 13, dadurch gekennzeichnet, daß in dem Mantelrohr (10) wenigstens eine zum Trägerkörper (1) gerichtete, umlaufende Sicke (20) ausgebildet wird.

15. Verfahren nach Anspruch 13 oder 14, dadurch gekennzeichnet, daß die plastische Verformung durch Freiformen erfolgt.

16. Verfahren nach Anspruch 15, dadurch gekennzeichnet, daß die plastisch Verformung durch Walzen erfolgt.

17. Verfahren nach Anspruch 15, dadurch gekennzeichnet, daß die plastische Verformung durch Kneten erfolgt.

## Claims

1. Apparatus for the catalytic conversion of exhaust gases in an exhaust gas system, in particular in an exhaust gas system of internal combustion engines, comprising a catalytic converter carrier body (1) having a plurality of passages (2) through which an exhaust gas can flow, characterised in that in an outer annular region (3) of the catalytic converter carrier body (1) the free flow cross-section (4) of the passages (2) is closed at least in a portion in the direction of flow of the exhaust gas by plastic deformation of the passage walls (11).

2. Apparatus according to claim 1 characterised in that the passages (2) are closed in the region of the exhaust gas inlet (5).

3. Apparatus according to claim 2 characterised in that the passages (2) are additionally closed in the region of the exhaust gas outlet (6).

4. Apparatus according to claim 1, claim 2 or claim 3 wherein the passages (2) are formed in layer-wise mutually superposed relationship characterised in that up to five layers, preferably two layers, of the passages (2) are plastically deformed.

5. A process for producing an apparatus for the catalytic conversion of exhaust gases in an exhaust gas system, in particular in an exhaust gas system of internal combustion engines, comprising a catalytic converter carrier body (1) having a plurality of passages (2) through which an exhaust gas can flow, characterised by plastic deformation of the passages (2) in an outer annular region (3) of the catalytic converter carrier body (1) so that the free flow cross-section (4) of the passages (2) is closed at least in a portion in the exhaust gas flow direction.

6. A process according to claim 5 wherein the catalytic converter carrier body (1) is pushed into a die (7) for deformation of the passages (2).

7. A process according to claim 6 characterised in that the catalytic converter carrier body (1) is pushed into a die (7) with a wall (8) of a conical configuration.

8. A process according to claim 6 characterised in that the catalytic converter carrier body (1) is pushed into a die (7) having an annular wall (8).

9. A process according to claim 5 characterised in that deformation of the passages (2) is effected by a ram (9, 9').

10. A process according to claim 9 characterised in that deformation is effected by an annular ram (9).

11. A process according to claim 10 characterised in that the annular ram (9') has a wall (21) which extends inclinedly from the inside outwardly.

12. A process according to one or more of claims 5 to 11 characterised in that the catalytic converter carrier body (1) is counter-held during the plastic deformation.

13. A process for producing an apparatus for the catalytic conversion of exhaust gas in an exhaust gas system, in particular in an exhaust gas system of internal combustion engines, comprising a catalytic converter carrier body (1) which is enclosed by a tubular casing (10) and which has a plurality of passages through which an exhaust gas can flow, characterised by plastic deformation of the tubular casing (10) and the passages (2) in an outer annular region (3) of the catalytic converter carrier body (1) in such a way that the free flow cross-section (4) of the passages (2) is closed at least in a portion in the exhaust gas flow direction.

14. A process according to claim 13 characterised in that at least one peripherally extending crease (20) which is directed towards the carrier body (1) is formed in the tubular casing (10).

15. A process according to claim 13 or claim 14 characterised in that the plastic deformation is produced by free shaping.

16. A process according to claim 15 characterised in that the plastic deformation is produced by rolling.

17. A process according to claim 15 characterised in that the plastic deformation is produced by kneading.

## Revendications

1. Dispositif pour réaliser la conversion catalytique de gaz d'échappement dans un système de gaz d'échappement, notamment dans un système de gaz d'échappement de moteurs à combustion interne, comportant un corps (1) de support du catalyseur, qui comporte une multiplicité de canaux (2), dans lesquels peut circuler un gaz d'échappement, caractérisé en ce que dans une zone annulaire extérieure (3) du corps (1) de support du catalyseur, la section transversale libre de circulation (4) des canaux (2) est fermée au moins dans une zone partielle dans la direction de circulation du gaz d'échappement, au moyen d'une déformation plastique des parois (11) des canaux.

2. Dispositif selon la revendication 1, caractérisé en ce que les canaux (2) sont fermés dans la zone de l'entrée (5) pour le gaz d'échappement.

3. Dispositif selon la revendication 2, caractérisé en ce que les canaux (2) sont fermés en supplément dans la zone de la sortie (6) pour le gaz d'échappement.

4. Dispositif selon la revendication 1, 2 ou 3, dans lequel les canaux (2) sont formés en étant superposés selon des couches, caractérisé en ce qu'une déformation plastique se produit dans jusqu'à cinq couches et de préférence dans deux couches des canaux (2).

5. Procédé pour fabriquer un dispositif pour réaliser la conversion catalytique de gaz d'échappement dans un système de gaz d'échappement, notamment dans un système de gaz d'échappement de moteurs à combustion interne, comportant un corps (1) de support du catalyseur, qui comporte une multiplicité de canaux (2), dans lesquels peut circuler un gaz d'échappement, caractérisé par une déformation plastique des canaux (2) dans une partie annulaire extérieure (3) du corps (1) de support du catalyseur de sorte que la section transversale de circulation libre (4) des canaux (2) est fermée au moins dans une zone partielle dans la direction de circulation du gaz d'échappement.

6. Procédé selon la revendication 5, dans lequel le corps (1) de support du catalyseur est enfiché dans une matrice (7), pour la déformation des canaux (2).

7. Procédé selon la revendication 6, caractérisé en ce que le corps (1) de support du catalyseur est enfiché dans une matrice (7) comportant une paroi (8) de forme conique.

8. Procédé selon la revendication 6, caractérisé en ce que le corps (1) de support du catalyseur est enfiché dans une matrice (7) possédant une paroi de forme annulaire (8).

9. Procédé selon la revendication 5, caractérisé en ce que la déformation des canaux (2) s'effectue à l'aide d'un poinçon (9, 9').

10. Procédé selon la revendication 2, caractérisé en ce que la déformation s'effectue à l'aide d'un poinçon annulaire (9).

11. Procédé selon la revendication 10, caractérisé en ce que le poinçon annulaire (9') possède une paroi (21) qui s'étend obliquement de l'intérieur vers l'extérieur.

12. Procédé selon une ou plusieurs des revendications 5 à 11, caractérisé en ce que le corps (1) de support du catalyseur est soutenu pendant la déformation plastique.

13. Procédé pour fabriquer un dispositif pour réaliser la conversion catalytique de gaz d'échappement dans un système de gaz d'échappement, notamment dans un système de gaz d'échappement de moteurs à combustion interne, comportant un corps (1) de support du catalyseur, qui est entouré par un tube-enveloppe (10) et qui comporte une multiplicité de canaux (2), dans lesquels peut circuler un gaz d'échappement, caractérisé par une déformation plastique du tube-enveloppe (10) et des canaux (2) dans une zone annulaire extérieure (3) du corps (1) de support du catalyseur, de telle sorte que la section transversale libre d'écoulement (4) des canaux (2) est fermée au moins dans une zone partielle dans la direction d'écoulement du gaz d'échappement.

14. Procédé selon la revendication 13, caractérisé en ce qu'au moins une moulure périphérique (20), qui est dirigée vers le corps de support (1), est formée dans le tube-enveloppe (20).

15. Procédé selon la revendication 13 ou 14, caractérisé en ce que la déformation plastique s'effectue par formage libre.

16. Procédé selon la revendication 15, caractérisé en ce que la déformation plastique s'effectue par laminage.

17. Procédé selon la revendication 15, caractérisé en ce que la déformation plastique s'effectue par malaxage.
